# EUROPÄISCHE PATENTSCHRIFT

(11) **EP 3 024 989 B1**
(45) Veröffentlichungstag und Bekanntmachung des Hinweises auf die Patenterteilung: **02.09.2020**
(21) Anmeldenummer: 14739184.1
(22) Anmeldetag: 16.07.2014
(51) Int. Cl.: E03F 5/04

(54) **GERUCHSVERSCHLUSS FÜR EINE ABWASSERABLAUFEINRICHTUNG**
ODOR TRAP FOR OUTLET
DISPOSITIF ANTI-ODEUR POUR BOITE DE SORTIE

(30) Priorität: 23.07.2013 DE 102013107836
(43) Veröffentlichungstag der Anmeldung: 01.06.2016
(73) Patentinhaber: ACO Severin Ahlmann GmbH & Co Kommanditgesellschaft, 24782 Büdelsdorf (DE)
(72) Erfinder: KOTERA, Marcel, 58231 Okrouhlice (CZ); JANU, Jiri, 58222 Pribyslav (CZ); KRALICEK, Vaclav, 59213 Bohdalov (CZ); HRENIC, Ondrej, 582 22 Pribyslav (CZ); WIESNER, Pavel, 586 01 Jihlava (CZ)
(74) Vertreter: Bohnenberger, Johannes
(86) Internationale Anmeldenummer: PCT/EP2014/065231
(87) Internationale Veröffentlichungsnummer: WO 2015/010986

(56) Entgegenhaltungen:
- DE-C- 465 556
- DE-U1-202006 007 037
- US-A1- 2013 126 406

## Beschreibung

Die Erfindung betrifft einen Geruchsverschluss für eine Abwasserablaufeinrichtung nach dem Oberbegriff des Patentanspruches 1.

Ein derartiger Geruchsverschluss ist beispielsweise aus der EP 24 34 063 A1 bekannt. Problematisch bei derartigen Geruchsverschlüssen ist die Reinigung. Dies gilt insbesondere dann, wenn sehr hohe Maßstäbe in Bezug auf Hygiene anzulegen sind, was insbesondere dann der Fall ist, wenn derartige Abwasserablaufeinrichtungen mit Geruchsverschlüssen im Klinikbereich, in der Nahrungsmittelindustrie oder dergleichen sensiblen Umgebungen eingebaut werden. Diese Problematik wird vom vorgenannten Geruchsverschluss nur wenig erfüllt.

Die DE 465 556 C beschreibt einen Geruchsverschluss für Bodenentwässerungen, der von einem Einlaufrost überdeckt ist. Dabei wird ein Trichter durch Schrauben unmittelbar an einem Gehäuse befestigt.

Der Erfindung liegt die Aufgabe zu Grunde, einen Geruchsverschluss der eingangs genannten Art dahingehend weiterzubilden, dass in einfacher Weise hohe Hygienemaßstäbe eingehalten werden können.

Diese Aufgabe wird durch einen Geruchsverschluss nach Patentanspruch 1 und eine Abwasserablaufeinrichtung nach Anspruch 8 gelöst.

Insbesondere wird diese Aufgabe durch einen Geruchsverschluss für eine Abwasserablaufeinrichtung gelöst, in dem der Ablaufstutzen mit dem Ablauftopf über eine Verbindungseinrichtung fest und ohne Spalten zwischen dem Ablaufstutzen und der Verbindungseinrichtung und ohne Spalten zwischen dem Ablauftopf und der Verbindungseinrichtung verbunden ist. Hierbei umfasst die Verbindungseinrichtung einen Stab, der an seinen Enden mit dem Ablauftopf fest verbunden ist, und der den Ablaufstutzen durchquert und mit diesem fest verbunden ist.

Durch diese Maßnahme, insbesondere durch die Freiheit von irgendwelchen Spalten, die beim Zusammensetzen von Ablaufstutzen und Ablauftopf (über Schnappverschlüsse oder dergleichen) im Allgemeinen vorliegen, wird eine besonders gute und gründliche Reinigbarkeit erzielt. Schmutz und Bakterien können sich nirgendwo festsetzen.

Die Verbindungseinrichtung wird vorzugsweise als Griff ausgebildet, mittels dessen der durch den Ablaufstutzen, den Ablauftopf und die Verbindungseinrichtung gebildete Geruchsverschluss handhabbar ist. Man kann also den Geruchsverschluss im Ganzen aus dem Ablauftopf herausnehmen und reinigen, was z.B. auch in äußerst hygienischer Weise in einer entsprechenden Spülmaschine möglich ist.

Der Stab ist an seinen Enden mit dem Ablauftopf vorzugsweise verschweißt. Der Stab durchquert vorzugsweise den Ablaufstutzen mittig und ist mit diesem fest verbunden, insbesondere verschweißt. Somit wird mittels eines sehr einfachen Aufbaus ein kompakt "einstückig" handhabbarer Geruchsverschluss gebildet, bei dem durch die feste Verbindung keine Spalten vorliegen.

Vorzugsweise bildet ein Abschnitt der Verbindungseinrichtung bzw. des Stabes, der innerhalb des Ablaufstutzens liegt, einen Griff. Damit ist eine leichte Handhabbarkeit gewährleistet.

Der Boden des Ablauftopfes ist in Richtung auf das Unterende des Ablaufstutzens emporgewölbt. Dadurch wird sichergestellt, dass eine günstige, starke Strömung entsteht, so dass sich im Boden des Ablauftopfes kein Schmutz ansammelt. Der Boden des Ablauftopfes ist vorzugsweise zur Bildung eines stetigen Überganges in einen zylindrischen Abschnitt des Ablauftopfes nach oben gewölbt. Auch diese Maßnahme trägt zur Bildung einer starken Strömung bei und verhindert die Ansammlung von Schmutz im Ablauftopf.

Das Oberende des Ablaufstutzens ist trichterförmig ausgebildet. Auch dies führt zu günstigen Strömungsverhältnissen, so dass sich Schmutz nicht festsetzen kann.

Vorzugsweise ist das Oberende des Ablaufstutzens zur Auflage auf einem entsprechenden Gegenlager eines Ablaufgehäuses ausgebildet. Dies bedeutet, dass sämtliches einströmende Wasser unmittelbar in den Ablaufstutzen strömt, so dass sich im Ablaufgehäuse kein Schmutz festsetzen kann.

Die Unterseite des Oberrandes des Ablaufstutzens ist vorzugsweise in dessen Randbereichen zur dichten Auflage auf einer Dichtung zum Abdichten gegenüber dem Ablaufgehäuse ausgebildet oder die Dichtung ist mit der Unterseite des Oberrandes fest verbunden. Dadurch wird ebenfalls eine hygienische Abdichtung geschaffen, wobei durch Herausnehmen und Reinigen des Geruchsverschlusses auch der Bereich der Abdichtung mit gereinigt wird.

Nachfolgend werden bevorzugte Ausführungsformen der Erfindung anhand von Abbildungen näher erläutert. Hierbei zeigen
- Fig. 1: einen Längsschnitt durch einen Geruchsverschluss, der in einem (lediglich sehr schematisch gezeigten) Ablaufgehäuse angeordnet ist und
- Fig. 2: einen Längsschnitt zur Darstellung nach Fig. 1.

In der nachfolgenden Beschreibung werden für gleiche und gleich wirkende Teile dieselben Bezugsziffern verwendet.

Wie im Längsschnitt nach Fig. 1 und in dem quer dazu liegenden Schnitt nach Fig. 2 durch den Geruchsverschluss dargestellt, ist der Geruchsverschluss in einem herkömmlichen Ablaufgehäuse 50 auf einem dort vorgesehenen Gegenlager 51 gelagert. Das Ablaufgehäuse 50 weist an seiner Oberseite ein Rostauflager 52 auf, das mit einem begehbaren Rost abgedeckt wird.

An seinem Unterende ist das Ablaufgehäuse mit einem Spitzende 53 versehen, das an eine Abflussleitung angeschlossen werden kann.

Der Geruchsverschluss umfasst einen Ablaufstutzen 20, dessen Oberende 21 trichterförmig sich nach unten verengend in einen zylindrischen Abschnitt übergeht, der mit einem Unterende 22, das offen ist, endet. Durch die breite und gewölbte Ausbildung des Oberendes 21 des Ablaufstutzens, das in seinem Randbereich bis an den Innenrand des Ablaufgehäuses 50 heranführbar ist, wird gewährleistet, dass von oben einfließendes Abwasser im Wesentlichen direkt und strömungsgünstig in den Ablaufstutzen einströmen kann.

Rings um den Ablaufstutzen 20, diesen umgebend, ist ein Ablauftopf 30 vorgesehen, dessen Oberrand 31 ein beträchtliches Stück über dem Unterende 22 des Ablaufstutzens endet. Ein Boden 32 des Ablauftopfes 30 weist zum einen eine innere, nach oben in Richtung auf den Ablaufstutzen zeigende Wölbung 33 auf, die nach außen in eine Randwölbung 34 übergeht, welche wiederum in einen nach oben laufenden zylindrischen Abschnitt 35 übergeht. Durch dieses achssymmetrische Krümmen der Flächen wird erreicht, dass eine verbesserte Strömung im Bereich des Ablauftopfes 30 rings um das Unterende 22 des Ablaufstutzens entsteht und mitgeführte Schmutzpartikel fortgerissen werden.

Weiterhin ist eine Verbindungseinrichtung 40 vorgesehen, um den Ablauftopf mit dem Ablaufstutzen fest zu verbinden. Diese Verbindungseinrichtung 40 umfasst einen bogenförmig gekrümmten Stab 41, dessen Enden 42 und 43 auf einer Innenseite des Oberrandes 31 des Ablauftopfes 30 verschweißt sind. Der Stab 41 verläuft weiterhin durch entsprechende Ausnehmungen im Ablaufstutzen 20 und ist dort mit dem Ablaufstutzen 20 nahtlos verschweißt. In seinem mittleren Abschnitt bildet der Stab 41 einen Griff 44, den der Benutzer nach Abnehmen der (in den Abbildungen nicht gezeigten) Abdeckung des Ablaufgehäuses ergreifen und so den gesamten Geruchsverschluss entnehmen kann.

Der Geruchsverschluss 20, 30, 40 wird im Ablaufgehäuse 50 unter Zwischenlage einer Dichtung 37 gelagert, die gemäß Fig. 1 auf dem Gegenlager 51 aufsitzt. Alternativ ist es möglich, die Dichtung 37 mit der Unterseite des Oberendes 21 des Ablaufstutzens 20 fest (z.B. durch Vulkanisieren) zu verbinden, so dass beim Herausnehmen des Geruchsverschlusses diese Dichtung mitgereinigt werden kann.

### Bezugszeichenliste

- 20: Ablaufstutzen
- 21: Oberende
- 22: Unterende
- 30: Ablauftopf
- 31: Oberrand
- 32: Boden
- 33: Wölbung
- 34: Randwölbung
- 35: Zylindrischer Abschnitt
- 37: Dichtung
- 40: Verbindungseinrichtung
- 41: Stab
- 42: Ende
- 43: Ende
- 44: Griff
- 50: Ablaufgehäuse
- 51: Gegenlager
- 52: Rostauflager
- 53: Spitzende

## Patentansprüche

1. Geruchsverschluss für eine Abwasserablaufeinrichtung, umfassend eine Verbindungseinrichtung (40) und einen Ablaufstutzen (20) mit einem offenen Oberende (21) zur Aufnahme von Abwasser und einem offenen Unterende (22), das in einen Ablauftopf (30) unterhalb dessen Oberrandes (31) mündet, wobei der Ablauftopf (30) ein Sperrwasser-Reservoir bildet, wobei
der Ablaufstutzen (20) mit dem Ablauftopf (30) über die Verbindungseinrichtung (40) fest und ohne Spalten zwischen dem Ablaufstutzen (20) und der Verbindungseinrichtung (40) und ohne Spalten zwischen dem Ablauftopf (30) und der Verbindungseinrichtung (40) verbunden ist,
wobei die Verbindungseinrichtung (40) einen Stab (41) umfasst, der an seinen Enden (42, 43) mit dem Ablauftopf (30) fest verbunden ist, und der den Ablaufstutzen (20) durchquert und mit diesem fest verbunden ist.

2. Geruchsverschluss nach Anspruch 1,
**dadurch gekennzeichnet, dass**
die Verbindungseinrichtung (40) als Griff ausgebildet ist, mittels dessen der durch den Ablaufstutzen (20), den Ablauftopf (30) und die Verbindungseinrichtung (40) gebildete Geruchsverschluss handhabbar ist.

3. Geruchsverschluss nach einem der vorhergehenden Ansprüche,
**dadurch gekennzeichnet, dass**
der Stab (41) an seinen Enden (42, 43) mit dem Ablauftopf (30) verschweißt ist, und der den Ablaufstutzen (20) mittig durchquert und mit diesem verschweißt ist.

4. Geruchsverschluss nach einem der vorhergehenden Ansprüche, insbesondere nach Anspruch 3,
**dadurch gekennzeichnet, dass**
ein Abschnitt der Verbindungseinrichtung (40) bzw. des Stabes (41), der innerhalb des Ablaufstutzens (20) liegt, einen bzw. den
Griff (44) bildet.

5. Geruchsverschluss nach einem der vorhergehenden Ansprüche,
**dadurch gekennzeichnet, dass**
ein Boden (32) des Ablauftopfes (30) in Richtung auf das Unterende (22) des Ablaufstutzens (20) mittig emporgewölbt (33) ist.

6. Geruchsverschluss nach einem der vorhergehenden Ansprüche,
**dadurch gekennzeichnet, dass**
der Boden (32) des Ablauftopfes (30) zur Bildung eines stetigen Übergangs in einen zylindrischen Abschnitt (35) des Ablauftopfes nach oben gewölbt (34) ist.

7. Geruchsverschluss nach einem der vorhergehenden Ansprüche,
**dadurch gekennzeichnet, dass**
das Oberende (21) des Ablaufstutzens (20) trichterförmig ausgebildet ist.

8. Abwasserablaufeinrichtung, umfassend einen Geruchsverschluss nach einem der vorhergehenden Ansprüche,
**dadurch gekennzeichnet, dass**
das Oberende (21) des Ablaufstutzens (20) zur Auflage auf einem entsprechenden Gegenlager (51) eines Ablaufgehäuses (50) ausgebildet ist.

9. Abwasserablaufeinrichtung nach Anspruch 8,
**dadurch gekennzeichnet, dass**
eine Unterseite des Oberendes (21) des Ablaufstutzens (20) in dessen Randbereich zur dichten Auflage auf einer Dichtung (37) zum Abdichten gegenüber dem Ablaufgehäuse (50) ausgebildet oder die Dichtung (37) mit der Unterseite fest verbunden ist.

## Claims

1. An odour trap for a waste water drainage device, comprising
a connecting device (40) and a drain connection (20) with an open upper end (21) for receiving waste water and an open lower end (22) which opens into a drain pot (30) below its upper edge (31), the drain pot (30) forming a barrier water reservoir,
wherein
the drain connection (20) is connected to the drain pot (30) via the connecting device (40) in a fixed manner and without gaps between the drain connection (20) and the connecting device (40) and without gaps between the drain pot (30) and the connecting device (40), wherein,
the connecting device (40) comprises a rod (41) which is firmly connected at its ends (42, 43) to the drain pot (30) and which passes through the drain connection (20) and is firmly connected to it.

2. Odour trap according to claim 1,
**characterised in that**
the connecting device (40) is designed as a handle, by means of which the odour trap formed by the drain connection (20), the drain pot (30) and the connecting device (40) can be handled.

3. Odour trap according to any of the previous claims,
**characterised in that**
the rod (41) is welded at its ends (42, 43) to the drain pot (30), and which passes centrally through the drain socket (20) and is welded thereto.

4. Odour trap according to one of the previous claims,
especially according to claim 3,
**characterised in that**
a portion of the connecting device (40) or rod (41), which lies within the drain connection (20), forms a or the handle (44).

5. Odour trap according to any of the previous claims,
**characterised in that**
a bottom (32) of the drain pot (30) is centrally curved (33) in the direction of the lower end (22) of the drain connection (20).

6. Odour trap according to one of the previous claims,
**characterised in that**
the bottom (32) of the drain pot (30) is curved upwards (34) to form a continuous transition into a cylindrical portion (35) of the drain pot.

7. Odour trap according to any of the previous claims,
**characterised in that**
the upper end (21) of the drain connection (20) is funnel-shaped.

8. A waste water drain device comprising an odour trap according to any of the previous claims,
**characterised in that**
the upper end (21) of the drain connection (20) is formed for resting on a corresponding counter bearing (51) of a drain housing (50).

9. Waste water drain device according to claim 8,
**characterised in that**
an underside of the upper end (21) of the drain connection (20) is formed in the edge region thereof for tight support on a seal (37) for sealing against the drain housing (50) or the seal (37) is firmly connected to the underside.

## Revendications

1. Dispositif anti-odeur pour un dispositif d'évacuation d'eaux usées, comprenant
un dispositif de liaison (40) et une tubulure d'évacuation (20) présentant une extrémité supérieure (21) ouverte pour la réception d'eaux usées et une extrémité inférieure (22) fermée qui débouche sur un pot d'évacuation (30) sous son bord supérieur (31), sachant que le pot d'évacuation (30) forme un réservoir d'eau de barrage, sachant que
la tubulure d'évacuation (20) est reliée au pot d'évacuation (30) via le dispositif de liaison (40) de manière ferme et sans interstice entre la tubulure d'évacuation (20) et le dispositif de liaison (40) et sans interstice entre le pot d'évacuation (30) et le dispositif de liaison (40),
sachant que le dispositif de liaison (40) comprend une barre (41) qui est fermement reliée au pot d'évacuation (30) par ses extrémités (42, 43), et qui traverse la tubulure d'évacuation (20) et est fermement reliée à celle-ci.

2. Dispositif anti-odeur selon la revendication 1,
**caractérisé en ce que**
le dispositif de liaison (40) est constitué comme poignée au moyen de laquelle le dispositif anti-odeur formé par la tubulure d'évacuation (20), le pot d'évacuation (30) et le dispositif de liaison (40) est manipulable.

3. Dispositif anti-odeur selon l'une des revendications précédentes,
**caractérisé en ce que**
la barre (41) est soudée par ses extrémités (42, 43) au pot d'évacuation (30), et traverse centralement la tubulure d'évacuation (20) et est soudée à celle-ci.

4. Dispositif anti-odeur selon l'une des revendications précédentes, en particulier selon la revendication 3,
**caractérisé en ce que**
une section du dispositif de liaison (40) ou de la barre (41) qui est située à l'intérieur de la tubulure d'évacuation (20) forme une ou la poignée (44).

5. Dispositif anti-odeur selon l'une des revendications précédentes,
**caractérisé en ce que**
un fond (32) du pot d'évacuation (30) est bombé vers le haut (33) centralement en direction de l'extrémité inférieure (22) de la tubulure d'évacuation (20).

6. Dispositif anti-odeur selon l'une des revendications précédentes,
**caractérisé en ce que**
le fond (32) du pot d'évacuation (30) est bombé vers le haut (34) pour former une jonction continue vers une section (35) cylindrique du pot d'évacuation.

7. Dispositif anti-odeur selon l'une des revendications précédentes,
**caractérisé en ce que**
l'extrémité supérieure (21) de la tubulure d'évacuation (20) est constituée en forme d'entonnoir.

8. Dispositif d'évacuation d'eaux usées, comprenant un dispositif anti-odeur selon l'une des revendications précédentes,
**caractérisé en ce que**
l'extrémité supérieure (21) de la tubulure d'évacuation (20) est constituée pour être posée sur un contrepalier (51) correspondant d'un boîtier d'évacuation (50).

9. Dispositif d'évacuation d'eaux usées selon la revendication 8,
**caractérisé en ce que**
un côté inférieur de l'extrémité supérieure (21) de la tubulure d'évacuation (20) dans sa zone de bord est constitué pour être posé de manière étanche sur un joint d'étanchéité (37) pour assurer l'étanchéité par rapport au boîtier d'évacuation (50) ou le joint d'étanchéité (37) est fermement relié au côté inférieur.
